# EUROPÄISCHE PATENTSCHRIFT

(11) **EP 1 795 279 B1**
(45) Veröffentlichungstag und Bekanntmachung des Hinweises auf die Patenterteilung: **29.04.2009**
(21) Anmeldenummer: 06024562.8
(22) Anmeldetag: 28.11.2006
(51) Int. Cl.: B21F 27/02, E01F 7/04

(54) **Schutznetz, insbesondere für einen Steinschlagschutz oder für die Sicherung einer Erdoberflächenschicht**
Protective net, in particular for protection against rock falls or for securing a top layer of soil
Treillis protectif, en particulier pour la protection contre les chutes de pierres ou pour la consolidation d'une couche terrestre superficielle

(30) Priorität: 09.12.2005 CH 19512005
(43) Veröffentlichungstag der Anmeldung: 13.06.2007
(73) Patentinhaber: Fatzer AG Drahtseilfabrik, 8590 Romanshorn (CH)
(72) Erfinder: Wartmann, Stephan, 8594 Güttingen (CH)
(74) Vertreter: Luchs, Willi

(56) Entgegenhaltungen:
- WO-A-99/43894
- WO-A-20/04088059
- DE-C- 39 174
- DE-C- 254 852
- GB-A- 410 748
- KR-B1- 100 439 417

## Beschreibung

Die Erfindung betrifft ein Schutzgeflecht, insbesondere für einen Steinschlagschutz oder für die Sicherung einer Erdoberflächenschicht, gemäss dem Oberbegriff des Anspruches 1.

Ein Schutzgeflecht dieser Art, welches entweder auf der Erdoberfläche ausgelegt oder in annähernd aufrechter Stellung an einem Hang oder ähnlichern befestigt werden kann., ist in der EP-B-0 979 329 offenbart. Das Schutzgeflecht ist aus wendelförmig gebogenen Drähten geflochten, derart, dass rautenförmige Maschen gebildet und jeweils zwei benachbarte wendelförmige Drähte zueinander gelenkig gehalten sind, so dass sich das Schutzgeflecht zusammenlegen bzw. zusammenrollen lässt und für die Lagerung und Transport weniger Platz in Anspruch nimmt als herkömmliche Drahtnetze. Das Schutzgeflecht ist dreidimensional und weist eine Dicke auf, die ein Mehrfaches der Drahtdicke beträgt, dank der hohen Zugfestigkeit der Drähte auch im gestreckten Zustand, womit bei der Verwendung als Böschungssicherung verbesserte Bedingungen für die Verfestigung von Vegetationsschichten oder für das Festhalten von Humus oder Spritzschichten auf dem abgedeckten Boden geschaffen sind.

Anstelle von einzelnen wendelförmig gebogenen Drähten können auch wendelförmig gebogene Drahtlitzen, Drahtseile oder Drahtbündel zu einem Schutzgeflecht, wie aus der EP-B-0 979 329 bekannt, geflochten werden (vgl. EP-Patentanmeldung Nr. 05 740 963.3), wodurch ein Schutzgeflecht mit einer besonders hohen Festigkeit geschaffen wird.

Die Gitterkonstruktion nach der Druckschrift WO-2004/088059 ist aufgrund ihrer dreidimensionalen Ausbildung nur für Armierungsgitter oder Bodenbefestigungsgitter geeignet, nicht aber für die Anwendung der vorliegenden Anmeldung, nämlich als Steinschlagschutz oder als Sicherung der Erdoberflächenschicht. Diese bekannte Gitterkonstruktion bildet im Querschnitt gesehen, also quer zu den Stäben, eine Zick-Zack-Form, so dass die gewünschte Dreidimensionalität gegeben ist. Somit eignet sich diese Gitterkonstruktion nicht; um beispielsweise als Böschungssicherung zu dienen, da diese nur linienförmig den Boden berühren würde. Bei dieser Gitterkonstruktion sind die wendelförmig gebogenen Drähte reib- und/oder formschlüssig um die Stäbe gebogen. Dies hat den Nachteil, dass dieses so gebildete Gitter keine Verformung zulässt und daher völlig ungeeignet für die Anwendung als Böschungssicherung oder als Schutznetz ist, da diese zusammenleg- oder zusammenrollbar sein müssen, ansonsten sie nicht in höher gelegene Stellen transportierbar sind. Auch die Herstellung einer solchen Gitterkonstruktion ist äusserst aufwändig. Dies ergibt sich aber zwangsläufig, da eben diese bleibende Zick-Zack-Form erzeugt werden will.

Bei der Druckschrift GB-A-410,748 ist ein Gitternetz für die Züchtung von Pflanzen beschrieben, bei welchem wendelförmige Drähte verwendet werden. Über einen beschränkten Bereich sind dann Drähte in diese wendelförmigen Drähte bei den Kreuzstellen durch Bildung von Verschraubungen (threaded) eingeführt. Endseitig sind diese Drähte an einem aussenseitig einen Rahmen bildenden Draht befestigt. Damit ist aber dieses Drahtgeflecht nicht gelenkig ausgeführt.

Der vorliegenden Erfindung liegt die Aufgabe zugrunde, ein Schutzgeflecht der eingangs genannten Art noch weiter zu verbessern und sein Kraftaufnahmevermögen weiter zu erhöhen.

Diese Aufgabe wird erfindungsgemäss durch ein Schutzgeflecht mit den Merkmalen des Anspruches 1 gelöst.

Weitere bevorzugte Ausgestaltungen der erfindungsgemässen Schutzgeflechtes bilden den Gegenstand der abhängigen Ansprüche.

Erfindungsgemäss wird bei mindestens einigen der miteinander verflochtenen Draht- bzw. Drahtelementpaare durch den Anlenkungsbereich der beiden wendelförmigen Drähte bzw. Drahtelemente hindurch, d.h. durch die sich kreuzenden Biegungen derselben, ein im wesentlichen gerades längliches Verstärkungselement geführt, durch welches die rautenförmigen oder viereckigen Maschen in dreieckigen Maschen aufgeteilt sind und mit welchem die beiden Drähte bzw. Drahtelemente in gelenkiger Verbindung stehen. Die Verstärkungselemente vermindern weitgehend Deformationen und Verformungen in den Anlenkungsbereichen A der benachbarten Draht- bzw. Drahtelementpaare (um bis zu 60% im Vergleich zu den aus der EP-B-0 979 329 bekannten Schutzgeflechten) und sorgen dafür, dass der Umbiegeradius der wendelförmigen Drähte bzw. Drahtelemente im Kontaktbereich grossmehrheitlich eingehalten wird. In diesen entscheidenden Kraftübertragungsbereichen des Schutzgeflechtes treffen nun statt zwei drei Drähte bzw. Drahtelemente aufeinander, wodurch das Kraftaufnahmevermögen des Schutzgeflechtes erheblich gesteigert wird. Versuche haben gezeigt, dass die Bruchlast in Hauptrichtung (Längsstreckrichtung) bis zu 30% erhöht werden kann, wobei aber natürlich auch die Bruchkraft in Querrichtung entscheidend erhöht werden kann.

Das erfindungsgemässe Schutzgeflecht weist auch eine erhöhte seitliche Steifigkeit auf, die durch die Wahl der Verstärkungselemente beeinflusst werden kann.

Zudem können die rautenförmigen Maschen im Vergleich zum Geflecht nach der EP-B-0 979 329 vergrössert werden, da die Verstärkungselemente dafür sorgen, dass die Maschengrösse nicht allzu gross wird. Dadurch kann der Herstellungsaufwand erheblich (um ca. 50%) reduziert werden.

Erfindungsgemäss können nicht nur neue, verbesserte Schutzgeflechte mit weniger Aufwand hergestellt, sondern auch bestehende Geflechtkonstruktionen mit den Verstärkungselementen nachgerüstet werden. Dieses Nachrüsten kann drei Zwecke erfüllen: Verkleinerung der Deformationen, Erhöhung der Bruchlast und/oder Verkleinerung der Maschengrösse.

Die Erfindung wird nachfolgend anhand der Zeichnung näher erläutert. Es zeigen:
- Fig. 1: ein Ausführungsbeispiel eines erfindungsgemässen Drahtgeflechtes in Draufsicht;
- Fig. 2: in perspektivischer Darstellung schematisch ein erfindungsgemässes Drahtgeflecht als Böschungssicherung an einem Abhang; und
- Fig.3: einen Querschnitt durch einen Teil des Drahtgeflechtes nach Fig.1.

Fig.1 zeigt ein Schutzgeflecht 10 (bzw. einen Teil einen solchen Schutzgeflechtes) insbesondere für einen Steinschlagschutz oder für die Sicherung einer Erdoberflächenschicht, welches aus wendelförmig gebogenen Drähten 11, 12, 13, 14, 15, 16 geflochten ist. Die wendelförmig gebogenen Drähte weisen einen Steigungswinkel α (vorzugsweise 25° bis 35°) sowie eine Länge L zwischen zwei Biegungen auf. Es werden jeweils zwei benachbarte Drähte 11, 12; 12, 13; 13, 14 etc. im Bereich ihrer Biegungen zueinander gelenkig gehalten. Der Anlenkungsbereich, d.h. der Bereich, wo sich die Biegungen von zwei benachbarten Drähten 11, 12; 12, 13; 13, 14 etc. kreuzen, ist in Fig. 1 mit A bezeichnet. Durch die Drähte 11 bis 16 wird ein Diagonalgeflecht mit rautenförmigen Maschen 17 gebildet.

Die Drähte 11 bis 16 sind an ihren Enden umbogen bzw. mit Schlaufen 11a, 12a, 13a, 14a, 15a, 16a versehen und durch diese paarweise miteinander gelenkig verbunden. Es könnte sich auch um Knoten handeln, d.h. um die Schlaufen könnten noch mehrere Schlingen gewunden werden.

Das Schutzgeflecht 10 wird von Seilen 21 in seiner Längserstreckung sowie von in regelmässigen Abständen gesetzten Boden- und Felsnägeln mit aufgesetzten, vorgespannten Befestigungselementen 20 auf Zug vorgespannt, wie auch in Fig. 2 gezeigt ist. Vorzugsweise ist in den am oberen und unteren Ende des Geflechtes 10 befindlichen, wendelförmig gebogenen Randdraht 11 (Fig. 1) je ein Draht oder ein Seil 21 eingeschlauft, welches seinerseits von den Befestigungselementen 20 auf den Boden oder dergleichen gespannt ist. Im Prinzip könnten die Befestigungselemente 20 aber auch unmittelbar die Randdrahtschlaufen 11' halten. Als Befestigungselemente 20 werden an sich bekannte Boden- oder Felsnägel gebraucht, die vorzugsweise in regelmässigen Abständen verteilt sind. Das Schutzgeflecht 10 wird von den Seilen 21 in seiner Längsstreckung auf Zug vorgespannt.

Erfindungsgemäss werden bei mindestens einigen der miteinander verflochtenen Drahtpaare 11, 12; 12, 13; 13, 14 etc. durch den Anlenkungsbereich A der beiden wendelförmigen Drähte, d.h. durch die sich kreuzenden Biegungen derselben, längliche, im wesentlichen geradlinige Verstärkungselemente 31, 32, 33, 34, 35 geführt, derart, dass die beiden wendelförmigen Drähte auch mit dem entsprechenden Verstärkungselement in gelenkiger Verbindung stehen und ihre rautenförmigen Maschen 17 in dreieckige Maschen 17a, 17b aufgeteilt sind (die Maschenform kann z.B. gleichschenklige oder gleichseitige Dreiecksform aufweisen). Beim dargestellten Ausführungsbeispiel sind sämtliche Drahtpaare mit den Verstärkungselementen 31 bis 35 versehen, die in gleichmässigen Abständen voneinander entfernt sind. Es könnten aber auch Verstärkungselemente nur jedem zweiten oder jedem dritten (usw.) Drahtpaar zugeordnet und ungleichmässig voneinander beabstandet sein. Dies hat den Vorteil, dass die Bruchlast und vor allem das Deformationsvermögen wunschgemäss gesteuert werden können. Ebenfalls ist es so möglich, unter Zug verschiedene Geflechtsdicken zu erhalten, womit beispielsweise für Architekturanwendungen eine bestimmte optische Ausprägung erzielt werden kann.

Die Verstärkungselemente 31 bis 35, die beim dargestellten Ausführungsbeispiel durch einen Draht gebildet sind, verlaufen quer zur Längsstreckungsrichtung und sind zumindest an einem Ende umbogen bzw. mit einer Schlaufe 31a, 32a, 33a, 34a, 35a oder einem Knoten versehen, wobei diese seitlichen Endelemente entweder mit den entsprechenden Endelementen 11a, 12a; 13a, 14a; 15a, 16a der Drahtpaare oder mit entsprechenden Randmaschen gelenkig verbunden sind. Durch die Endverbindung beidseitig wird jedoch verhindert, dass das Schutzgeflecht zusammengeschoben werden kann.

Wie aus der Fig.3 ersichtlich ist, weist das Drahtgeflecht 10 eine Dicke 10' auf, die ein Mehrfaches, vorzugsweise zwischen 3 und 10 mal der Drahtdicke beträgt. Auch unter Zugbelastung wird dank dieser Ausführung die Dicke und folglich diese matratzenartige Struktur des Drahtgeflechtes annähernd beibehalten, was ein grosser Unterschied zu anderen Geflechten ausmacht, welche unter Zug ihre ursprüngliche Dicke mehrheitlich verlieren. Damit ist aber auch ein einfaches Hineinschieben der Verstärkungselemente 31 bis 35 in diese von jeweils zwei Drähten gebildeten sich kreuzenden Biegungen ermöglicht.

Durch die gelenkige Verbindung der benachbarten Drahtpaare miteinander und mit dem jeweiligen Verstärkungselement sowohl in den Anlenkungsbereichen A als auch in den Endbereichen kann das erfindungsgemässe Schutzgeflecht 10 wiederum problemlos für die Lagerung und den Transport zusammengelegt bzw. zusammengerollt werden, wobei durch geeignete Schlaufen- bzw. Knotenbildungen an Drahtenden ein Verhaken beim Rollen weitgehend verhindert werden kann.

Das erfindungsgemässe Schutzgeflecht 10 könnte anstelle aus einzelnen, wendelförmig gebogenen Drähten auch aus mehrere Drähte umfassenden Drahtelementen wie Drahtlitzen, Drahtseilen, Drahtbündeln o.ä. geflochten sein. Auch die Verstärkungselemente 31 bis 35 könnten aus mehreren Drähten bestehen und als Drahtlitzen, Drahtseile, Drahtbündel o.ä. ausgebildet sein. Ebenfalls möglich sind stabförmige Verstärkungselemente von vorzugsweise rundem Querschnitt, oder rohrförmige (oder rohrähnliche, geschlossene und/oder teilweise geschlossene) Verstärkungselemente, die eine Durchführung von Kabeln oder anderen Elementen ermöglichen. Zum letztgenannten Zweck kommen auch stabförmige Verstärkungselemente von einem halbrunden, dreieckigen oder ähnlichen Querschnitt, mit einer Vertiefung für die Kabel, in Frage.

Beim erfindungsgemässen Geflecht vermindern die Verstärkungselemente weitgehend Deformationen und Verformungen in den Anlenkungsbereichen A der benachbarten Draht- bzw. Drahtelementpaare (um bis zu 60% im Vergleich zu den aus der EP-B-0 979 329 bekannten Schutzgeflechten) und sorgen dafür, dass der Umbiegeradius der wendelförmigen Drähte bzw. Drahtelemente im Kontaktbereich auch bei starker Belastung eingehalten wird. In diesen entscheidenden Kraftübertragungsbereichen des Schutzgeflechtes treffen nun statt zwei drei Drähte bzw. Drahtelemente aufeinander, wodurch das Kraftaufnahmevermögen des Schutzgeflechtes erheblich gesteigert wird. Versuche haben gezeigt, dass die Bruchlast in Hauptrichtung (Längsstreckrichtung) bis zu 30% erhöht werden kann.

Das erfindungsgemässe Schutzgeflecht weist auch eine erhöhte seitliche (in Querrichtung wirkende) Steifigkeit, die durch die Wahl der Verstärkungselemente beeinflusst werden kann.

Zudem können die rautenförmigen Maschen im Vergleich zum Geflecht nach der EP-B-0 979 329 vergrössert werden, da die Verstärkungselemente dafür sorgen, dass die Maschengrösse nicht allzu gross wird. Dadurch kann der Herstellungsaufwand erheblich (um ca. 50%) reduziert werden.

Sowohl die das Schutzgeflecht bildenden, wendelförmig gebogenen Drähte bzw. Drahtelemente als auch die geraden Verstärkungselemente bestehen aus Stahl und werden in der Regel verschiedenartig korrosionsgeschützt (Zn, Zn-Al beschichtet, rostfreie Stähle, plastifiziert etc.). Vorzugsweise bestehen die wendelförmig gebogenen Drähte bzw. Drahtelemente (Drahtlitzen, Drahtseilen oder Drahtbündel) und/oder die geraden Verstärkungselemente zumindest teilweise aus einem hochfesten Stahl mit einer Nennfestigkeit zwischen 1'000 und 3'000 N/mm² (DIN-Norm 2078), wobei es sich auch um Federstahldrähte nach der DIN-Norm 17223 handeln kann.

Dank dem wesentlich erhöhtem Kraftaufnahmevermögen kann das Schutzgeflecht allerdings auch zumindest teilweise aus einem Stahl mit einer niedrigeren Festigkeit bestehen. Besonders vorteilhaft ist es, wendelförmig gebogene Drähte bzw. Drahtelemente aus einem hochfesten Stahl mit Verstärkungselementen aus einem Stahl mit einer niedrigeren Festigkeit zu kombinieren, wobei beim Einbau von letzteren durch ihre bleibende Verformung eine Geländeanpassung bzw. "Anschmiegung" an die Geländeoberfläche und somit an die Geländeunebenheiten vorgenommen werden kann. Ebenfalls ist es möglich, durch gezielte lokale Vorverformungen dieser Drahtelemente die Deformationsverringerung noch zusätzlich zu verstärken.

Erfindungsgemäss können nicht nur neue, verbesserte Schutzgeflechte mit weniger Aufwand hergestellt, sondern auch bestehende Geflechtkonstruktionen mit den Verstärkungselementen nachgerüstet werden. Dieses Nachrüsten kann drei Zwecke erfüllen: Verkleinerung der Deformationen, Erhöhung der Bruchlast und/oder Verkleinerung der Maschengrösse.

## Patentansprüche

1. Schutzgeflecht, insbesondere für einen Steinschlagschutz oder für die Sicherung einer Erdoberflächenschicht, welches aus wendelförmig gebogenen Drähten (11, 12, 13, 14, 15, 16) oder mehrere Drähte umfassenden, wendelförmig gebogenen Drahtelementen wie Drahtlitzen, Drahtseilen oder Drahtbündeln geflochten ist, derart, dass rautenförmige Maschen (17) gebildet sind und jeweils zwei benachbarte wendelförmig Drähte (11, 12, 13, 14, 15, 16) bzw. Drahtelemente zueinander gelenkig gehalten sind, und das Schutzgeflecht eine Dicke aufweist, die ein Mehrfaches der Draht- bzw. Drahtelementdicke beträgt, **dadurch gekennzeichnet, dass** bei mindestens einigen der miteinander verflochtenen Draht- bzw. Drahtelementpaare (11, 12, 13, 14, 15, 16) durch den Anlenkungsbereich (A) der beiden wendelförmige Drähte bzw. Drahtelemente hindurch, d.h. durch die sich kreuzenden Biegungen derselben, ein im wesentlichen gerades längliches Verstärkungselement (31, 32, 33, 34, 35) geführt ist, durch welches die rautenförmigen Maschen (17) in dreieckigen Maschen (17a, 17b) aufgeteilt sind und mit welchem
die beiden Drähte bzw. Drahtelemente in gelenkiger Verbindung stehen, dass die Drähte (11, 12, 13, 14, 15, 16) bzw. Drahtelemente an ihren Enden und die Verstärkungselemente (31, 32, 33, 34, 35) zumindest an einem Ende umgebogen bzw. mit Schlaufen (11a, 12a, 13a, 14a, 15a, 16a) oder Knoten versehen sind, wobei die miteinander verflochtenen wendelförmigen Drähte bzw. Drahtelemente paarweise über diese Endelemente miteinander gelenkig verbunden sind, wobei das Schutzgeflecht durch die gelenkige Verbindung der benachbarten Drahtpaare miteinander und mit dem jeweiligen Verstärkungselement sowohl in den Anlenkungsbereichen (A), als auch in den Endbereichen für die Lagerung bzw. den Transport zusammenlegbar bzw. zusammenrollbar ist.

2. Schutzgeflecht nach Anspruch 1, **dadurch gekennzeichnet, dass** das Verstärkungselement (31, 32, 33, 34, 35) als ein Einzeldraht, als zwei oder mehrere Drähte, eine Drahtlitze, ein Drahtseil oder ein Drahtbündel ausgebildet ist.

3. Schutzgeflecht nach Anspruch 1, **dadurch gekennzeichnet, dass** das Verstärkungselement (31, 32, 33, 34, 35) als ein Stab oder ein Rohr mit einem runden Querschnitt ausgebildet ist.

4. Schutzgeflecht nach Anspruch 1, **dadurch gekennzeichnet, dass** das Verstärkungselement (31, 32, 33, 34, 35) als ein Stab mit einem halbrunden Querschnitt und einer Vertiefung für die Aufnahme von Kabeln oder anderen Elementen ausgebildet ist.

5. Schutzgeflecht nach einem der Ansprüche 1 bis 4, **dadurch gekennzeichnet, dass** sowohl die Drähte (11, 12, 13, 14, 15, 16) bzw. Drahtelemente als auch die Verstärkungselemente (31, 32, 33, 34, 35) aus Stahl bestehen und korrosionsgeschützt sind.

6. Schutzgeflecht nach Anspruch 5, **dadurch gekennzeichnet, dass** die Drähte (11, 12, 13, 14, 15, 16) bzw. Drahtelemente und/oder die Verstärkungselemente (31, 32, 33, 34, 35) zumindest teilweise aus einem hochfesten Stahl bestehen.

7. Schutzgeflecht nach einem der Ansprüche 1 bis 5, **dadurch gekennzeichnet, dass** die Drähte (11, 12, 13, 14, 15, 16) bzw. Drahtelemente zumindest teilweise aus einem hochfesten Stahl und die Verstärkungselemente (31, 32, 33, 34, 35) aus einem Stahl mit einer niedrigeren Festigkeit bestehen.

8. Schutzgeflecht nach einem der Ansprüche 1 bis 7, **dadurch gekennzeichnet, dass** die Verstärkungselemente (31, 32, 33, 34, 35) in gleichmässigen oder unregelmäßigen Abständen voneinander entfernt angeordnet sind und jedem der zueinander gelenkig gehaltenen Draht- bzw. Drahtelementpaare oder jedem zweiten oder jedem dritten Draht- bzw. Drahtelementpaar zugeordnet sind.

9. Schutzgeflecht nach einem der Ansprüche 1 bis 8, **dadurch gekennzeichnet, dass** die Drähte (11, 12, 13, 14, 15, 16) bzw. Drahtelemente an ihren Enden umgebogen bzw. mit Schlaufen (11a, 12a, 13a, 14a, 15a, 16a) oder Knoten versehen sind.

10. Schutzgeflecht nach Anspruch 9, **dadurch gekennzeichnet, dass** diese Endelemente mit entsprechenden Randmaschen versehen sind.

11. Böschungssicherung (40) mit einem Schutzgeflecht nach einem der Ansprüche 1 bis 10, **dadurch gekennzeichnet, das**s die Böschungssicherung (40) das Schutzgeflecht (10), in den Boden versenkbare Befestigungselemente (20) mit das Schutzgeflecht auf die Erdoberfläche drückenden Krallplatten oder dergleichen und zumindest auf der Oberseite ein das Schutzgeflecht haltendes und streckendes Seil (21) aufweist.

## Claims

1. Protective mesh, in particular for rockfall protection structures or to stabilise a layer of earth, which is woven from helically curved wires (11, 12, 13, 14, 15, 16) or helically-curved wire elements, like wire strands, wire cables or wire bundles, consisting of several wires, such that rhomboidal meshes (17) are formed and in each case two adjacent helical wires (11, 12, 13, 14, 15, 16) or wire elements are flexibly held together, and the protective mesh has a thickness which amounts to a multiple of the thickness of the wire or wire element, **characterised in that**
in at least some of the pairs of wires or wire elements (11, 12, 13, 14, 15, 16) an essentially straight longitudinal reinforcement element (31, 32, 33, 34, 35) is guided through the coupling area (A) of the two helical wires or wire elements, that means through the intersecting curves thereof, causing the rhomboidal meshes (17) to be divided into triangular meshes (17a, 17b) and with which the two wires or wire elements are in flexible connection, that the wires (11, 12, 13, 14, 15, 16) or wire elements at their ends and the reinforcement elements (31, 32, 33, 34, 35) at least at one end are curved over or fitted with loops (11a, 12a, 13a, 14a, 15a, 16a) or knots, whereby the helical wires or wire elements which are woven together in pairs are flexibly connected to each other via these end elements, whereby the protective mesh is foldable and rollable up for the storage or the transport due to the jointed connection of the adjacent wire pairs with each other and with the respective reinforcement element both in the connection areas (A) as well as in the end areas.

2. Protective mesh according to claim 1, **characterised in that** the reinforcement element (31, 32, 33, 34, 35) is designed as a single wire, as two or more wires, a wire strand, a wire cable or a wire bundle.

3. Protective mesh according to claim 1, **characterised in that** the reinforcement element (31, 32, 33, 34, 35) is designed as a rod or a tube with a round cross-section.

4. Protective mesh according to claim 1, **characterised in that** the reinforcement element (31, 32, 33, 34, 35) is designed as a rod with a semi-circular cross-section and with a recess to hold cables or other elements.

5. Protective mesh according to one of the claims 1 to 4, **characterised in that** both the wires (11, 12, 13, 14, 15, 16) or wire elements as well as the reinforcement elements (31, 32, 33, 34, 35) are made from steel and are corrosion-protected.

6. Protective mesh according to claim 5, **characterised in that** the wires (11, 12, 13, 14, 15, 16) or wire elements and/or the reinforcement elements (31, 32, 33, 34, 35) consists at least in part of heavy duty steel.

7. Protective mesh according to one of claims 1 to 5, **characterised in that** the wires (11, 12, 13, 14, 15, 16) or wire elements consist at least in part of a heavy duty steel and the reinforcement elements (31, 32, 33, 34, 35) consist of a steel with a lower tensile strength.

8. Protective mesh according to one of the claims 1 to 7, **characterised in that** the reinforcement elements (31, 32, 33, 34, 35) are disposed at regular or irregular distances from each other and are assigned to each of the wire or wire element pairs held flexibly together or to every second or every third wire or wire element pair.

9. Protective mesh according to one of the claims 1 to 8, **characterised in that** the wires (11, 12, 13, 14, 15, 16) or wire elements are curved over or fitted with loops (11a, 12a, 13a, 14a, 15a, 16a) or knots at their ends.

10. Protective mesh according to claim 9, **characterised in that** these end elements are provided with corresponding selvedge loops.

11. Slope stabiliser (40) with a protective mesh according to one of the claims 1 to 10, **characterised in that** the slope stabiliser (40) has the protective mesh (10), fixing elements (20) which can be sunk into the ground, with claw plates or similar pressing the protective mesh onto the soil surface and, at least on the upper side, has a cable (21) holding and stretching the protective mesh.

## Revendications

1. Treillis de protection, en particulier pour protéger contre des chutes de pierres ou pour consolider une couche terrestre superficielle, lequel est tressé avec des fils métalliques (11, 12, 13, 14, 15, 16) recourbés en hélice ou des éléments en fil métallique recourbés en hélice, comprenant plusieurs fils métalliques, tels que des torons métalliques, des câbles métalliques ou des faisceau de fils, de manière à ce que soient formées des mailles (17) en forme de losange et que, respectivement, deux fils métalliques (11, 12, 13, 14, 15, 16) ou éléments en fil métallique hélicoïdaux contigus soient maintenus de façon articulée l'un par rapport à l'autre, et que le treillis de protection ait une épaisseur qui représente un multiple de l'épaisseur du fil métallique ou de l'élément en fil métallique, **caractérisé en ce que** dans au moins quelques-unes des paires de fils métalliques ou éléments en fil métallique (11, 12, 13, 14, 15, 16) tressées ensemble, un élément de renforcement (31, 32, 33, 34, 35) sensiblement oblong rectiligne passe à travers la zone d'articulation (A) des deux fils métalliques ou éléments en fil métallique hélicoïdaux, c'est-à-dire à travers les courbures entrecroisées de ceux-ci, et subdivise les mailles (17) en forme de losange en mailles (17a, 17b) triangulaires, élément de renforcement avec lequel les deux fils métalliques ou éléments en fil métallique sont en contact de façon articulée, **en ce que** les fils métalliques (11, 12, 13, 14, 15, 16) ou éléments en fil métallique sont repliés ou munis de boucles (11a, 12a, 13a, 14a, 15a, 16a) ou de noeuds à leurs extrémités et les éléments de renforcement (31, 32, 33, 34, 35) sont repliés ou munis de boucles (11a, 12a, 13a, 14a, 15a, 16a) ou de noeuds à au moins une extrémité, les fils métalliques ou éléments en fil métallique hélicoïdaux, tressés ensemble, étant reliés de façon articulée les uns aux autres par paires au moyen de ces éléments d'extrémités, le treillis de protection étant repliable ou enroulable pour le stockage ou le transport, du fait de la liaison articulée des paires de fils métalliques contiguës les unes par rapport aux autres et par rapport à l'élément de renforcement respectif, aussi bien dans les zones d'articulation (A) que dans les zones d'extrémité.

2. Treillis de protection selon la revendication 1, **caractérisé en ce que** l'élément de renforcement (31, 32, 33, 34, 35) est conçu comme un fil unique, comme deux ou plusieurs fils, comme un toron métallique, un câble métallique ou un faisceau de fils.

3. Treillis de protection selon la revendication 1, **caractérisé en ce que** l'élément de renforcement (31, 32, 33, 34, 35) est conçu comme une tige ou un tube à section transversale circulaire.

4. Treillis de protection selon la revendication 1, **caractérisé en ce que** l'élément de renforcement (31, 32, 33, 34, 35) est conçu comme une tige comportant une section transversale semi-circulaire et un évidement pour le logement de câbles ou d'autres éléments.

5. Treillis de protection selon l'une des revendications 1 à 4, **caractérisé en ce qu'**aussi bien les fils métalliques (11, 12, 13, 14, 15, 16) ou éléments en fil métallique que les éléments de renforcement (31, 32, 33, 34, 35) sont constitués en acier et sont protégés contre la corrosion.

6. Treillis de protection selon la revendication 5, **caractérisé en ce que** les fils métalliques (11, 12, 13, 14, 15, 16) ou les éléments en fil métallique et/ou les éléments de renforcement (31, 32, 33, 34, 35) sont constitués au moins en partie d'un acier à haute résistance.

7. Treillis de protection, selon l'une des revendications 1 à 5, **caractérisé en ce que** les fils métallique (11, 12, 13, 14, 15, 16) ou éléments en fil métallique sont constitués au moins en partie d'un acier à grande résistance et les éléments de renforcement (31, 32, 33, 34, 35) sont constitués d'un acier ayant une résistance plus petite.

8. Treillis de protection selon l'une des revendications 1 à 7, **caractérisé en ce que** les éléments de renforcement (31, 32, 33, 34, 35) sont disposés à distance les uns des autres, à intervalles réguliers ou irréguliers, et sont associés à chacune des paires de fils métalliques ou éléments en fil métallique maintenues de façon articulée les unes par rapport aux autres ou à chaque deuxième ou chaque troisième paire de fils métalliques ou éléments en fil métallique.

9. Treillis de protection selon l'une des revendications 1 à 8, **caractérisé en ce que** les fils métalliques (11, 12, 13, 14, 15, 16) ou éléments en fil métallique sont repliés ou munis de boucles (11a, 12a, 13a, 14a, 15a, 16a) ou de noeuds à leurs extrémités.

10. Treillis de protection selon la revendication 9, **caractérisé en ce que** les éléments d'extrémités sont munis de mailles de bordure correspondantes.

11. Dispositif de consolidation de talus (40) comportant un treillis de protection selon l'une des revendications 1 à 10, **caractérisé en ce que** le dispositif de consolidation de talus (40) comprend le treillis de protection (10), des éléments de fixation (20) pouvant être enfoncés dans le sol et comportant des plaques à crampons ou analogues qui pressent le treillis de protection sur la surface du terrain et, au moins sur le côté supérieur, un câble (21) qui maintient et tend le treillis.
